# EUROPÄISCHE PATENTSCHRIFT

(11) **EP 3 965 961 B1**
(45) Veröffentlichungstag und Bekanntmachung des Hinweises auf die Patenterteilung: **06.03.2024**
(21) Anmeldenummer: 20724821.2
(22) Anmeldetag: 07.05.2020
(51) Int. Cl.: B08B 13/00, B08B 3/02, B08B 3/04, B08B 3/12, B08B 5/00, B08B 5/02, B08B 5/04, B24C 1/08, B24C 3/08

(54) **BEHANDLUNGSSYSTEM UND VERFAHREN ZUM BEHANDELN VON WERKSTÜCKEN**
TREATMENT SYSTEM AND METHOD FOR TREATING WORKPIECES
SYSTÈME DE TRAITEMENT ET PROCÉDÉ PERMETTANT LE TRAITEMENT DE PIÈCES

(30) Priorität: 08.05.2019 DE 102019112045; 14.06.2019 DE 102019116297
(43) Veröffentlichungstag der Anmeldung: 16.03.2022
(73) Patentinhaber: Ecoclean GmbH, 70794 Filderstadt (DE)
(72) Erfinder: MEYER, Otfried, 52385 Nideggen-Schmidt (DE); FLATTEN, Marko, 52080 Aachen (DE)
(74) Vertreter: Hoeger, Stellrecht & Partner Patentanwälte mbB
(86) Internationale Anmeldenummer: PCT/EP2020/062756
(87) Internationale Veröffentlichungsnummer: WO 2020/225384

(56) Entgegenhaltungen:
- DE-A1- 3 921 042
- DE-A1-102008 019 825
- DE-A1-102010 028 489
- DE-U1-202011 103 226

## Beschreibung

Die vorliegende Erfindung bezieht sich auf ein Behandlungssystem zum Behandeln von Werkstücken, umfassend mindestens eine Behandlungseinrichtung, die mindestens eine Behandlungseinheit aufweist, welche zum Durchführen mindestens eines Behandlungsvorgangs an dem Werkstück ausgestaltet ist, sowie mindestens eine Aufnahmeeinheit zum Aufnehmen des Werkstückes an oder in der Behandlungseinrichtung, eine Transporteinrichtung, die mindestens eine Transporteinheit umfasst, mit der das Werkstück in eine Übergabeposition überführbar ist, von der das Werkstück mittels der mindestens einen Aufnahmeeinheit in eine Behandlungsposition überführbar ist, sowie eine Steuereinrichtung zum Ansteuern der mindestens einen Behandlungseinheit, der mindestens einen Aufnahmeeinheit und der mindestens einen Transporteinheit.

Außerdem betrifft die vorliegende Erfindung ein Verfahren zum Behandeln von Werkstücken mit einem Behandlungssystem.

Die US 2016/0023251 A1 beschreibt eine Reinigungseinrichtung für die Reinigung von Werkstücken.

Die DE 10 2008 019 825 A1 offenbart ein Behandlungssystem zur Oberflächenbehandlung von Werkstücken gemäß dem Oberbegriff von Anspruch 1, und ein Verfahren zum Behandeln von Werkstücken gemäß dem Oberbegriff von Anspruch 18.

Die DE 20 2011 103 226 U1 offenbart ein Behandlungssystem, bei welchem zwei Werkstücke gleichzeitig mittels Spindeln behandelt werden. Die Behandlung der beiden Werkstücke erfolgt nicht zeitversetzt. Ferner offenbart diese Druckschrift keine Transporteinrichtung, die mindestens eine Transporteinheit umfasst, mit der die Werkstücke in eine Übergabeposition überführbar sind, von der die Werkstücke mittels einer Aufnahmeeinheit in eine Behandlungsposition überführbar sind.

Die DE 39 21 042 A1 offenbart ein Behandlungssystem, bei welchem Werkstücke abwechselnd mittels eines verfahrbaren Werkzeugs behandelt werden. Diese Druckschrift offenbart keine Transporteinrichtung, die mindestens eine Transporteinheit umfasst, mit der die Werkstücke in eine Übergabeposition überführbar sind, von der die Werkstücke mittels einer Aufnahmeeinheit in eine Behandlungsposition überführbar sind.

Die DE 10 2010 028 489 A1 offenbart ein Behandlungssystem, welches einen Behandlungsbereich umfasst, in dem eine Reinigungsbehandlung und/oder eine Entgratungsbehandlung an einem Werkstück durchführbar ist. Das Behandlungssystem umfasst ferner eine Beladevorrichtung zum Überführen des Werkstücks aus einem Außenraum in den Behandlungsbereich und eine Entladevorrichtung zum Überführen des Werkstücks aus dem Behandlungsbereich in den Außenraum der Anlage, wobei die Beladevorrichtung und/oder die Entladevorrichtung eine Behandlungsvorrichtung umfasst, mittels welcher das Werkstück während der Überführung zwischen dem Außenraum und dem Behandlungsbereich behandelbar ist.

Aufgabe der vorliegenden Erfindung ist es, ein Behandlungssystem der eingangs genannten Art und ein Verfahren bereitzustellen, die eine effiziente Durchführung von Behandlungsvorgängen an Werkstücken ermöglichen.

Diese Aufgabe wird durch ein Behandlungssystem nach Anspruch 1 gelöst.

Beim erfindungsgemäßen Behandlungssystem sind bei einer Behandlungseinrichtung zwei oder mehr Aufnahmeeinheiten für jeweilige Werkstücke vorgesehen. Mittels der mindestens einen Behandlungseinheit können die Werkstücke zeitversetzt behandelt werden, wobei derselbe Behandlungsvorgang ausgeführt wird, insbesondere dieselbe Art von Behandlung, wobei sich jedoch beispielsweise Behandlungsparameter werkstückabhängig voneinander unterscheiden können. Die Aufnahmeeinheiten können insbesondere unabhängig voneinander bewegt werden, um die Werkstücke von der Übergabeposition in die Behandlungsposition und umgekehrt zu überführen. In Kombination mit dem zeitlichen Versatz bei der Behandlung der Werkstücke besteht dadurch insbesondere die Möglichkeit, den erforderlichen Gesamtzeitaufwand für Rüst- und Wechselzeiten bei den Werkstücken zu verringern.

Die vorliegende Erfindung eignet sich insbesondere zur Oberflächenbehandlung von Werkstücken, insbesondere zum Reinigen und/oder zum Entgraten von Werkstücken. Entgratung kann im Sinne der vorliegenden Erfindung insbesondere als Reinigung angesehen werden.

Bei einer bevorzugten Ausführungsform des Behandlungssystems ist insbesondere die Möglichkeit gegeben, dass ein Werkstück mittels der mindestens Behandlungseinheit behandelbar ist, während zumindest ein Werkstück mittels der ihm zugeordneten Aufnahmeeinheit von der Behandlungsposition in die Übergabeposition oder umgekehrt überführbar ist. Totzeiten für den Tausch eines Werkstücks können bei der mindestens einen Behandlungseinrichtung dadurch sinnvoll genutzt werden, dass mittels der mindestens einen Behandlungseinheit ein weiteres Werkstück behandelt wird.

Es versteht sich, dass die Steuereinrichtung des Behandlungssystems sämtliche Abläufe steuern kann. Die Steuereinrichtung ist oder umfasst beispielsweise einen Leitrechner zum Ansteuern der mindestens einen Behandlungseinrichtung und der Transporteinrichtung. Dabei kann die Steuereinrichtung so ausgebildet und programmiert sein, dass der erforderliche Zeitaufwand zum Tausch von Werkstücken und/oder zum Behandeln von Werkstücken minimiert und effizient durchgeführt werden kann.

Vorgesehen sein kann, dass mittels der mindestens einen Behandlungseinheit keine zwei oder mehr Werkstücke zum gleichen Zeitpunkt behandelbar sind.

Bei einer bevorzugten Ausführungsform des Behandlungssystems kann vorgesehen sein, dass die Behandlungseinrichtung zwei oder mehr funktionsgleiche und insbesondere identisch ausgestaltete Behandlungseinheiten umfasst, wobei einer jeweiligen Aufnahmeeinheit eine Behandlungseinheit zugeordnet ist. Ein jeweiliges Werkstück kann von einer jeweiligen Aufnahmeeinheit in die Behandlungsposition überführt und von der jeweiligen Behandlungseinheit behandelt werden. Unterschiedliche Werkstücke werden mittels unterschiedlicher Behandlungseinheiten der Behandlungseinrichtung behandelt, zeitversetzt zueinander. In entsprechender Weise kann der Wechsel der Werkstücke zeitversetzt zueinander erfolgen.

Günstigerweise ist die Anzahl der Behandlungseinheiten identisch zur Anzahl der Aufnahmeeinheiten für die Werkstücke.

Bei dem erfindungsgemäßen Behandlungssystem ist vorgesehen, dass die Behandlungseinrichtung einen Aufnahmeraum umfasst oder bildet und eine Verstelleinheit für die mindestens eine Behandlungseinheit, die mittels der Verstelleinheit von einem ersten Raumbereich, in dem eine Aufnahmeeinheit angeordnet ist, in mindestens einen weiteren Raumbereich bewegbar ist, in dem eine weitere Aufnahmeeinheit angeordnet ist, zum Behandeln eines jeweiligen Werkstücks an der Aufnahmeeinheit gemäß dem Behandlungsvorgang, umfasst. Bei einem derartigen Behandlungssystem kann insbesondere nur eine Behandlungseinheit innerhalb vorzugsweise nur eines Behandlungsraumes vorgesehen sein. Mittels der Verstelleinheit kann die Behandlungseinheit zum ersten Werkstück zugestellt werden, um dieses zu behandeln. Während der Behandlung kann an einer anderen Aufnahmeeinheit beispielsweise ein Werkstück getauscht werden. Nach dem Behandeln des ersten Werkstückes kann die Behandlungseinheit mittels der Verstelleinheit zu dem anderen Werkstück zugestellt werden, um dieses zu behandeln. Das zuvor behandelte erste Werkstück kann in die Übergabeposition überführt und von der mindestens einen Transporteinheit entfernt und durch ein anderes Werkstück ersetzt werden.

Bei der zuletzt erwähnten vorteilhaften Ausführungsform kann vorteilhafterweise vorgesehen sein, dass der Wechsel von Werkstücken wie vorstehend erwähnt während der Behandlung eines jeweils anderen Werkstückes an der mindestens einen Behandlungseinrichtung durchgeführt wird.

Vorgesehen sein kann, dass genauso viele Raumbereiche vorhanden sind wie Werkstücke.

Die Raumbereiche können ohne Trennung voneinander und beispielsweise seitlich nebeneinander positioniert sein. Im Aufnahmeraum kann die Behandlungseinheit mittels der Verstelleinheit bewegbar sein.

Die mindestens eine Behandlungseinheit ist mittels der Verstelleinheit im Aufnahmeraum entlang einer Richtung verschiebbar, die parallel zu einer Transportbahn der Transporteinrichtung ausgerichtet ist, entlang der die mindestens eine Transporteinheit bewegbar und insbesondere verschiebbar ist.

Ergänzend kann vorgesehen sein, dass die Aufnahmeeinheiten, insbesondere die Raumbereiche, entlang der Transportrichtung seitlich nebeneinander positioniert sind.

Bei einer bevorzugten Ausführungsform des Behandlungssystems kann vorgesehen sein, dass die mindestens eine Behandlungseinheit einen Aufnahmeraum zum Aufnehmen der Aufnahmeeinheiten umfasst, in dem die mindestens eine Behandlungseinheit angeordnet ist, sowie zwei oder mehr Abdeckelemente, die einer jeweiligen Aufnahmeeinheit zugeordnet sind, wobei ein jeweiliges Abdeckelement eine Öffnung des Aufnahmeraumes freigibt, wenn die Aufnahmeeinheit das Werkstück von der Übergabeposition in die Behandlungsposition überführt, und die jeweilige Öffnung verschließt, wenn das Werkstück in der Behandlungsposition mittels der mindestens einen Behandlungseinheit behandelt wird. Mittels der Abdeckelemente, die selektiv zum Tausch des jeweiligen Werkstücks geöffnet werden und ansonsten geschlossen bleiben können, wird der Aufnahmeraum vor Schmutzeintrag von außen geschützt. Außerdem kann verhindert werden, dass beispielsweise ein bei der Behandlung eingesetztes Medium, zum Beispiel ein Reinigungsmedium, aus dem Aufnahmebereich heraus nach draußen gelangt.

Die Abdeckelemente sind beispielsweise als verschiebbare oder klappbare plattenförmige Abdeckelemente ausgestaltet.

Günstigerweise sind die Aufnahmeeinheiten zum Überführen des Werkstücks von der Übergabeposition in die Behandlungsposition quer und insbesondere senkrecht zu einer Transportrichtung bewegbar, entlang welcher Transportrichtung die mindestens eine Transporteinheit entlang einer Transportbahn der Transporteinrichtung bewegbar und insbesondere verschiebbar ist. Dabei kann die Transportbahn insbesondere geradlinig ausgestaltet sein und die Transportrichtung definieren.

Vorgesehen sein kann, dass die Aufnahmeeinheit parallel zur Transportrichtung unbeweglich im Aufnahmeraum angeordnet ist. Beispielsweise kann die Behandlungseinheit wie vorstehend erläutert mittels der Verstelleinheit parallel zur Transportrichtung bewegbar sein.

Von Vorteil ist es, wenn die mindestens eine Behandlungseinheit und die zwei oder mehr Aufnahmeeinheiten relativ zueinander beweglich und insbesondere verschieblich entlang zumindest einer Raumrichtung sind. Alternativ oder ergänzend sind die mindestens eine Behandlungseinheit und die zwei oder mehr Aufnahmeeinheiten beispielsweise relativ zueinander drehbar und/oder schwenkbar um zumindest eine Drehachse oder Schwenkachse. Durch die Relativbewegung kann das Behandlungsergebnis verbessert werden.

Günstigerweise sind die Werkstücke an beispielsweise paletten- oder plattenförmigen Tragelementen festgelegt. Dabei kann eine Fixierung an dem jeweiligen Tragelement insbesondere durch Kraft- und/oder Formschluss vorgesehen sein. Beispielsweise können die Werkstücke manuell an den Tragelementen festgelegt werden. In der Praxis erweist es sich als vorteilhaft, wenn ein zum Beispiel pneumatisch oder elektrisch betätigbarer Aktuator vorgesehen ist. Der Aktuator kann zum Beispiel ein Niederhalter sein.

Günstigerweise kann der Aktuator während des Behandlungsvorgangs, beispielsweise beim Reinigen, Entgraten oder Trocknen, so betätigt werden, dass das Werkstück abschnittsweise freigegeben ist. Beispielsweise wird der Niederhalter selektiv geöffnet und geschlossen. Durch die Freigabe des Werkstücks im Bereich des Aktuators kann eine Behandlung derjenigen Bereichen am Werkstück durchgeführt werden, die ansonsten vom Aktuator beaufschlagt werden.

Günstigerweise ist vorgesehen, dass das Werkstück direkt oder indirekt, insbesondere mittels des Tragelementes, durch Kraft- und/oder Formschluss an der mindestens einen Transporteinheit und/der mindestens einen Aufnahmeeinheit gehalten ist. Die Transporteinheit und/oder die Aufnahmeeinheit ist oder umfasst zum Beispiel eine pneumatisch oder elektromotorisch betätigte Mechanik, zum Beispiel in Gestalt einer Greifeinrichtung.

Günstigerweise wird das Tragelement mit dem Werkstück von der Transporteinheit direkt an die Aufnahmeeinheit und umgekehrt übergeben. Vorgesehen sein kann, dass die Mechanik der Transporteinheit und/oder der Aufnahmeeinheit überwacht wird, um festzustellen, ob das Tragelement an der Mechanik gehalten oder von dieser gelöst ist.

Die vorstehend erwähnte pneumatische Mechanik und der pneumatische Aktuator sind beispielsweise zur unterdruckbeaufschlagten Halterung des Werkstücks bzw. des Tragelementes ausgebildet.

Ein bevorzugtes Behandlungssystem kann eine Mehrzahl von Behandlungseinrichtungen mit jeweils mindestens einer Behandlungseinheit umfassen, wobei sich die Behandlungseinheiten und die mit diesen durchführbaren Behandlungsvorgänge unterschiedlicher Behandlungseinrichtungen voneinander unterscheiden. Das Behandlungssystem weist dadurch eine hohe Vielseitigkeit auf. Unterschiedliche Behandlungsvorgänge können im Hinblick auf ein verbessertes Behandlungsergebnis nacheinander an dem Werkstück ausgeführt werden.

Das Behandlungssystem kann vorteilhafterweise einen modularen Aufbau aufweisen, bei dem die Behandlungseinrichtungen je nach durchzuführenden Behandlungsvorgängen kombiniert sind oder kombinierbar sein können.

Vorteilhafterweise sind die Behandlungseinrichtungen seitlich nebeneinander positioniert oder positionierbar, wobei die Werkstücke bevorzugt mittels der Transporteinrichtung von einer Behandlungseinrichtung zu einer benachbarten Behandlungseinrichtung transportierbar sind. Dies gibt die Möglichkeit, die Werkstücke sukzessive gemäß den unterschiedlichen Behandlungsvorgängen zu behandeln, wobei mittels der Transporteinrichtung Werkstücke von einer Behandlungseinrichtung zur nächsten Behandlungseinrichtung transportiert werden können.

Insbesondere ist es günstig, wenn die Behandlungseinrichtungen entlang einer bevorzugt geradlinig erstreckten Transportbahn der Transporteinrichtung angeordnet sind, entlang welcher Transportbahn die mindestens eine Transporteinheit bewegbar ist, wobei die Werkstücke entlang einer von der Transportbahn definierten Transportrichtung von einer Behandlungseinrichtung zu einer weiteren Behandlungseinrichtung transportierbar sind.

Günstigerweise sind die Werkstücke mittels der Transporteinrichtung von einer Behandlungseinrichtung zur nächsten Behandlungseinrichtung unter Einhaltung der Anordnung, entlang der Transportrichtung, von deren Aufnahmeeinheiten transportierbar. Beispielsweise wird vom Behandlungssystem stets eine Arbeitsrichtung eingehalten. Bei der Mehrzahl von Aufnahmeeinheiten ist dabei vorteilhafterweise vorgesehen, dass der Transport immer von der entlang der Transportrichtung zuvorderst positionierten Aufnahmeeinheit einer Behandlungseinrichtung zur zuvorderst positionierten Aufnahmeeinheit der nachfolgenden Behandlungseinrichtung(en) erfolgt. Entsprechendes gilt für die von der Transportrichtung an der jeweiligen zweiten Stelle angeordneten Aufnahmeeinheiten der Behandlungseinrichtungen, etc.

Von Vorteil ist es, wenn die Behandlungseinrichtungen in der Reihenfolge von nacheinander durchzuführenden Behandlungsvorgängen entlang der Transportbahn positioniert sind. Auf diese Weise kann ein besonders effizienter Transport der Werkstücke zwischen den Behandlungseinrichtungen durchgeführt werden.

Die Transporteinrichtung kann vorteilhafterweise zwei oder mehr Transporteinheiten umfassen, die jeweils entlang einer Transportbahn bewegbar sind. Die Steuerung der Bewegung der Transporteinheiten kann mittels der Steuereinrichtung erfolgen.

Die zwei oder mehr Transporteinheiten sind vorteilhafterweise entlang der Transportbahn verschiebbar.

Die Transporteinrichtung weist zum Beispiel einen elektromagnetischen Linearantrieb für die mindestens eine Transporteinheit auf. Dabei ist vorzugsweise ein geradlinig erstreckter Stator vorhanden, der die Transportrichtung von einer Behandlungseinrichtung zur nächsten Behandlungseinrichtung und damit die Arbeitsrichtung definiert.

Bei einer bevorzugten Ausführungsform der Erfindung kann die Transporteinrichtung zum Beispiel robotisch ausgebildet sein. Beispielsweise ist als Transporteinheit ein Roboterarm vorgesehen.

Die Aufnahme von zu behandelnden Werkstücken kann beispielsweise an einer Endseite der Transportbahn vorgenommen werden, die der zuerst eingesetzten Behandlungseinrichtung günstigerweise benachbart ist. Die Ablage behandelter Werkstücke kann beispielsweise an einer Endseite der Transportbahn erfolgen, die einer Behandlungseinrichtung benachbart ist, mit der der letzte Behandlungsvorgang durchgeführt wird. Vorgesehen sein kann, dass das Werkstück von dieser Endseite abgetragen wird oder mittels der mindestens einen Transporteinheit wieder zurück an die zuerst genannten Endseite transportiert und von dort abgetragen wird.

Die Seite der Beladung oder Aufnahme und die Entladeseite können veränderbar sein, im Hinblick auf eine Anpassung der Bearbeitung von Werkstücken abhängig von unterschiedlichen Behandlungsvorgängen.

Günstig ist es, wenn mittels der Behandlungseinheiten unterschiedlicher Behandlungseinrichtungen gleichzeitig Werkstücke behandelbar sind, um eine möglichst hohe Anzahl von Werkstücken mit dem Behandlungssystem behandeln zu können.

Die mindestens eine Behandlungseinheit der mindestens einen Behandlungseinrichtung kann unterschiedlich ausgestaltet sein, vorzugsweise für zumindest einen der folgenden Behandlungsvorgänge:
- Trockenreinigung des Werkstücks;
- Entgraten des Werkstücks;
- Reinigung und/oder Entgraten des Werkstücks mit unter Druck und insbesondere Hochdruck gesetztem Fluid;
- mechanische Reinigung und/oder mechanisches Entgraten des Werkstücks;
- Ultraschallreinigung;
- Reinigung des Werkstücks in einem Tauchbad;
- Abblasen des Werkstücks;
- Trocknung des Werkstücks, insbesondere Vakuumtrocknung des Werkstücks;
- Beschichtung und/oder Entschichtung des Werkstücks;
- Aufrauhen von Oberflächen des Werkstücks.

Vorgesehen sein kann, dass die Behandlungseinheit mehr als eine der vorstehend genannten Behandlungsvorgänge ausführen kann.

Es versteht sich nach dem Gesagten, dass die mindestens eine Behandlungseinheit insbesondere eine Reinigungseinheit sein kann und die mindestens eine Behandlungseinrichtung insbesondere eine Reinigungseinrichtung.

Vorgesehen sein kann insbesondere die Möglichkeit einer Entgratung des Werkstücks mittels eines Hochdruckflüssigkeitsstrahls (insbesondere Wasserstrahls), der pulsierend sein kann. Hochdruckflüssigkeitsstrahlentgraten kann beispielsweise unter Einsatz einer Umschaltvorrichtung durchgeführt werden, wie sie in der nicht-vorveröffentlichten Patentanmeldung DE 10 2019 108 512 oder in der EP 2 047 912 A1 beschrieben ist. Alternativ oder ergänzend kann ein mechanisches Entgraten durch Bürsten oder ein andersartiges Werkzeug durchgeführt werden.

Zum Trocknen des Werkstücks kann beispielsweise Druckluft und/oder Heißluft eingesetzt werden. Vakuumtrocknung ist ebenfalls denkbar.

Die mindestens eine Behandlungseinheit kann beispielsweise eine Beschichtung zur Oberflächenveredelung und/oder Konservierung des Werkstückes ausführen.

Zum Behandeln bei einem Behandlungsvorgang, insbesondere zum Reinigen, kann zum Beispiel ein trockenes Fluid eingesetzt werden, zum Beispiel ein gasförmiges Medium, insbesondere Luft, Druckluft, ein Inertgas, COz oder ein andersartiges technisches Gas. Der Einsatz von ionisierter Luft, Laserstrahlung zur Ionisierung oder atmosphärischem Plasma ist denkbar. Die Ionisierung kann mittels Entladeelektronen erfolgen. Die Temperatur des gasförmigen Mediums beträgt beispielsweise ungefähr 2°C bis ungefähr 150°C. Die Luftfeuchtigkeit kann beispielsweise bis 100% absolut betragen.

Als nasses Fluid kann zum Beispiel Wasser oder entmineralisiertes Wasser mit oder ohne Zusätze(n) eingesetzt werden, zum Beispiel Tenside. Der Einsatz von Mikroblasen in der Flüssigkeit ist denkbar, ebenso der Einsatz eines Kühlschmiermittels oder Öls.

Vorgesehen sein kann der Einsatz von Dampf oder Trockendampf mit Temperaturen von ungefähr 100°C bis 250°C.

Bei der Feuchtreinigung kann vorgesehen sein, dass Fluid in einen Gasstrom (zum Beispiel Luftstrom) eingedüst und mit dem Gasstrom beschleunigt wird.

Möglich ist der Einsatz eines CÖ₂-Strahls (Trockeneis).

Möglich ist der Einsatz von Kohlenwasserstoffen, von lösemittelhaltigen Reinigern, Säuren, Laugen sowie sämtlichen Gemischen aus vorstehend genannten Fluiden.

Bei flüssigen Fluiden kann die Temperatur beispielsweise 2°C bis 99°C betragen.

Hilfsstoffe können als Zusatz für gasförmige oder flüssige Fluide zum Einsatz kommen, zum Beispiel Feststoffe wie Granulate, Salze, Eispellets oder COz-Schnee.

Vorgesehen sein kann eine Behandlung durch Bestrahlung. Hierbei sind unterschiedliche Wellenlängen auch innerhalb derselben Behandlungseinheit denkbar, zum Beispiel UV, Mikrowellen, Infrarot, akustische Wellen.

Die mindestens eine Behandlungseinheit kann zum Beispiel Düsen aufweisen. Die Düsen können stationär oder bewegbar sein, zum Beispiel drehend oder spindelnd. Als Düsenform können beispielsweise Flachstrahldüsen, Rundstrahldüsen, Fächerform-Düsen, Zyklondüsen oder Spaltdüsen zum Einsatz kommen. Die Düsen können als Mehrstoffdüsen mit Kernstrahl und einem umgebenden Strahlmantel ausgestaltet sein. Der Strahlmantel kann durch weitere Düsen am Umfang der Zentraldüse oder durch einen Schirm ausgestaltet sein, der ein Medium aus der Umgebung ansaugt, zum Beispiel mittels eines Venturi-Effekts. Die Düsen können zum Beispiel eine zentrale Druckdüse (auch Rotationsdüse) und eine umgebende Saugdüse (Taifundüse) aufweisen. Einfach- oder Mehrfachdüsensysteme können vorgesehen sein.

Wie vorstehend erwähnt, kann das Behandlungssystem bei einer Mehrzahl von Behandlungseinrichtungen modular aufgebaut sein. Die vorstehend erläuterten Behandlungsvorgänge können beispielsweise aufeinander folgend durchgeführt werden. Beispielsweise kann eine Trockenreinigung, eine Entgratung, Nassreinigung, Ultraschallreinigung, Unterwasserreinigung, Spritzreinigung, Trocknung, Beschichtung und Kühlung durchgeführt werden.

Insgesamt ermöglicht der modulare Aufbau des Systems die Durchführung unterschiedlicher Behandlungsvorgänge in veränderbarer Weise, in Abhängigkeit von der relativen Positionierung der Behandlungseinrichtungen.

Günstig ist es, wenn das Behandlungssystem eine mit der Steuereinrichtung gekoppelte Erkennungseinheit umfasst, mit der eine einem jeweiligen Werkstück zugeordnete Kennzeichnung betreffend mindestens einen auszuführenden Behandlungsvorgang erfassbar ist, wobei Steuereinrichtung die mindestens eine Behandlungseinrichtung abhängig von der Kennzeichnung zum Behandeln des Werkstücks ansteuert. Beispielsweise ist die Kennzeichnung am Werkstück oder an einem Tragelement für dieses angeordnet und in Gestalt eines maschinenlesbaren Codes gebildet. Abhängig von der Kennzeichnung kann die Behandlungseinrichtung im Hinblick auf ein optimales Behandlungsergebnis den Behandlungsvorgang anpassen.

Alternativ oder ergänzend kann vorgesehen sein, dass das Behandlungssystem eine mit der Steuereinrichtung gekoppelte Speichereinheit umfasst, in der Behandlungsparameter gespeichert oder speicherbar sind, die den Werkstücken zugeordnet sind, wobei die Steuereinrichtung die mindestens eine Behandlungseinrichtung abhängig von den Behandlungsparametern zum Behandeln des Werkstücks ansteuert. Auf diese Weise ist zum Beispiel eine werkstückbezogene Speicherung von Behandlungsparametern möglich. Zu den Behandlungsparametern können zum Beispiel Drücke, Volumenströme, Temperaturen, Taktzeiten, Geschwindigkeiten, Wartezeiten, Prozesszeiten etc. gezählt werden.

Das erfindungsgemäße Behandlungssystem kann mit Werkstücken unterschiedlicher Art zum Einsatz kommen, zum Beispiel aus Metall, Keramik oder Kunststoff. Die Werkstücke können Bauteile aus dem Bereich der allgemeinen Metallbearbeitung sein, Motorenteile oder Getriebeteile. Beispielsweise sind die Werkstücke Ventile, Bremspumpen, Hydraulikböcke, Turboladergehäuse, Turboladerlaufräder, Nockenwellenversteller, Einspritzpumpen, Elektromotorengehäuse, Zylinderköpfe, Getriebegehäuse, Räder oder Wellen. Die Werkstücke können Bauteile für Elektromotoren sein, zum Beispiel Sprühkörper, Gehäuse, Lager, Wellen. Die Werkstücke können generativ hergestellte Teile sein, zum Beispiel mittels 3D-Druck. Die Werkstücke können aus dem Bereich der Medizintechnik stammen und zum Beispiel Implantate sein. Denkbar ist die Kombination von unterschiedlichen Werkstoffen der Werkstücke (hybride Werkstücke).

Das Behandlungssystem kann in unterschiedlichen industriellen Sparten eingesetzt werden, zum Beispiel in der Holzindustrie zum Entfernen von Bearbeitungsrückständen wie Sägestaub. Denkbar ist der Einsatz in der Metallindustrie zur Entfernung von Bearbeitungsrückständen wie Kühlschmierstoffen oder Bearbeitungsölen. Denkbar ist der Einsatz in der Kunststoffindustrie, Elektronikindustrie oder Mechatronikindustrie. Im Bereich der generativen Fertigung, zum Beispiel bei 3D-Druck, ist der Einsatz von Schwingungen denkbar, um Restpulver innerhalb von Kavitäten des Werkstücks und an dessen Oberfläche zu entfernen.

Das Behandlungssystem ist insbesondere zur Oberflächenbearbeitung und speziell zur Reinigung und/oder Entgratung geeignet, wobei vorzugsweise partikuläre und filmische Verunreinigungen entfernt werden können. Denkbar ist der Einsatz zum Entfernen von Bearbeitungsrückständen bestehend aus Feststoffen wie Spänen, Strahlmitteln, Gießkern-Rückständen und Flittergraten. Im Bereich filmischer Verschmutzungen könnten zum Beispiel Kühlschmierstoffe, Öle, Fette, Trennmittel, Schleifmittel oder andersartige Produktionsrückstände entfernt werden.

Die vorliegende Erfindung betrifft ferner ein Verfahren zum Behandeln von Werkstücken mit mindestens einer Behandlungseinrichtung nach Anspruch 18.

Die Vorteile, die bereits im Zusammenhang mit dem erfindungsgemäßen Behandlungssystem erläutert wurden, können unter Einsatz des erfindungsgemäßen Verfahrens ebenfalls erzielt werden. Diesbezüglich kann auf die voranstehenden Ausführungen verwiesen werden.

Vorteilhafte Ausführungsbeispiele des Verfahrens ergeben sich durch vorteilhafte Ausführungsformen des erfindungsgemäßen Behandlungssystems. Auch diesbezüglich kann auf die voranstehenden Ausführungen verwiesen werden.

Folgende Beschreibung einer bevorzugten Ausführungsform der Erfindung dient im Zusammenhang mit der Zeichnung der näheren Erläuterung der Erfindung. Es zeigen:
- Figur 1:: eine perspektivische schematische Darstellung eines erfindungsgemäßen Behandlungssystems zur Durchführung des erfindungsgemäßen Verfahrens; und
- Figuren 2 bis 18:: das Behandlungssystem aus Figur 1 während der Behandlung von Werkstücken zu unterschiedlichen Zeitpunkten in schematischer Darstellung.

Figur 1 zeigt eine insgesamt mit dem Bezugszeichen 10 belegte vorteilhafte Ausführungsform eines erfindungsgemäßen Behandlungssystems. Das Behandlungssystem 10 dient zur Behandlung von Werkstücken 12, von denen in den Figuren 2 bis 18 eine Mehrzahl von Werkstücken unterscheidbar dargestellt ist und darin ferner mit den Bezugszeichen W1 bis W11 gekennzeichnet ist. Die Bezugnahme auf das Werkstück allgemeiner Art erfolgt unter dem Bezugszeichen 12.

Zum Behandeln der Werkstücke 12 umfasst das Behandlungssystem 10 eine Mehrzahl von Behandlungseinrichtungen für die Oberflächenbehandlung der Werkstücke 12. Die Behandlungseinrichtungen sind modular miteinander kombiniert, um das Behandlungssystem 10 zu bilden. Vorliegend sind vier Behandlungseinrichtungen 14, 16, 18 und 20 vorgesehen.

Die Behandlungseinrichtungen 14 bis 20 sind seitlich nebeneinander positioniert und entlang einer Transporteinrichtung 22 zum Transport der Werkstücke 12 angeordnet. Die Transporteinrichtung 22 umfasst eine geradlinig erstreckte Transportbahn 24, die als Verschiebebahn ausgestaltet ist. Die Erstreckung der Transportbahn 24 definiert eine Transportrichtung 26, bei der es sich vorliegend um eine Arbeitsrichtung des Behandlungssystems 10 handelt.

Die Transporteinrichtung 22 umfasst zum Transport der Werkstücke 12 zwei entlang der Transportbahn 24 verschiebbare Transporteinheiten, in der Zeichnung mit "1" und "2" gekennzeichnet.

Vorliegend ist die Transporteinrichtung 22 elektromagnetisch ausgestaltet, wobei die Transportbahn 24 einen linearen Stator bildet.

Im vorliegenden Fall sind die Werkstücke 12 an einem Tragelement 30 festgelegt, das in Figur 3 schematisch dargestellt ist. Das Tragelement 30 kann von einer jeweiligen Transporteinheit 28 gehalten werden und dadurch an einer jeweiligen Behandlungseinrichtung 14 bis 20 in eine Übergabeposition transportiert werden. Die Halterung der Werkstücke 12 auf dem Tragelement 30, das beispielsweise plattenförmig ausgestaltet ist, erfolgt zum Beispiel mittels eines Niederhalters.

Eine Steuereinrichtung 32 des Behandlungssystems 10 ist vorgesehen, das die Transporteinrichtung 22 und damit den Transport der Werkstücke 12 steuert. Außerdem steuert die Steuereinrichtung 32 die Behandlungseinrichtungen 14 bis 20 und, in diesen, insbesondere die nachfolgend erwähnten Aufnahmeeinheiten für die Werkstücke 12 und die Behandlungseinheiten.

An einer Endseite 34, die der Behandlungseinrichtung 14 benachbart ist, weist die Transporteinrichtung 22 eine Ablage 36 für Werkstücke 12 auf. An einer gegenüberliegenden Endseite 38, die der Behandlungseinrichtung 20 benachbart ist, weist die Transporteinrichtung 22 eine Ablage 40 für Werkstücke auf. Bezogen auf die Transportrichtung 26 sind die Behandlungseinrichtungen in der Reihenfolge 14-16-18-20 angeordnet.

Wie aus den nachfolgenden Erläuterungen deutlich wird, werden die Werkstücke 12 in der Transportrichtung 26 transportiert und dabei nachfolgend von den Behandlungseinrichtungen 14 bis 20 behandelt, wobei der Transport jeweils mittels der Transporteinheiten 28 erfolgt.

Die Behandlungseinrichtung 14 ist im vorliegenden Fall zum Entgraten der Werkstücke 12 mittels eines Hochdruck-Fluidstrahls und insbesondere Hochdruckwasserstrahls ausgestaltet. Zu diesem Zweck umfasst die Behandlungseinrichtung 14 eine Behandlungseinheit 42 mit mindestens einem Hochdruckwerkzeug 44. Im vorliegenden Fall ist eine Umschaltvorrichtung 46 vorgesehen, über die wahlweise ein gewünschtes Hochdruckwerkzeug 44 in eine Betriebsstellung überführt werden kann, wie dies in dem vorstehend genannten Stand der Technik beschrieben ist.

Die Behandlungseinrichtung 14 ist eine Entgratungseinrichtung, die Behandlungseinheit 42 eine Entgratungseinheit.

Es versteht sich, dass die Behandlungseinrichtungen 14 bis 20 zusätzlich zu den Beschaffenheiten der Behandlungseinheiten wie vorstehend erläutert weitere Aggregate zu deren Funktion aufweisen können, wie dies dem Fachmann geläufig ist. Beispielsweise ist für die Behandlungseinheit 42 ein Pumpaggregat zum Bereitstellen einer unter Hochdruck gesetzten Reinigungsflüssigkeit vorgesehen.

Die Behandlungseinrichtung 14 umfasst einen Aufnahmeraum 48 mit einem ersten Raumbereich 50 und einem zweiten Raumbereich 52. Die Raumbereiche 50, 52 sind längs der Transportrichtung 26 seitlich nebeneinander angeordnet.

Der Behandlungseinheit 42 ist eine Verstelleinheit 54 zugeordnet. Mittels der Verstelleinheit 54 kann die Umschaltvorrichtung 46 mit dem Hochdruckwerkzeug 44 insbesondere parallel zur Transportrichtung 26 vom Raumbereich 50 in den Raumbereich 52 und umgekehrt bewegt werden. Zusätzlich kann vorgesehen sein, dass eine weitere Bewegung in zumindest einer weiteren Raumrichtung und/oder Drehung und/oder Schwenkung vorgesehen ist.

Die Behandlungseinrichtung 14 weist ferner zwei Aufnahmeeinheiten 56, 58 auf. Die Aufnahmeeinheiten 56, 58 sind entlang der Transportrichtung 26 seitlich nebeneinander angeordnet und einem jeweiligen Raumbereich 50, 52 zugeordnet und dort positioniert.

Mittels Antriebseinheiten 60 und 62 können die Aufnahmeeinheiten 56 bzw. 58 bewegt werden. Dabei ist insbesondere eine Verschiebung quer und insbesondere senkrecht zur Transportrichtung 26 möglich. Die Verschiebung kann derart erfolgen, dass ein die Übergabeposition an der Transporteinheit 28 angeordnetes Werkstück 12 von der jeweiligen Aufnahmeeinheit 56 oder 58 erfasst und in den Aufnahmeraum 48 in eine Behandlungsposition überführt werden kann.

Die Behandlungseinrichtung 14 umfasst Abdeckelemente 64, 66, die den Aufnahmeeinheiten 56 bzw. 58 zugeordnet sind und wahlweise Öffnungen 68 bzw. 70 verschließen können. Insbesondere ist vorgesehen, dass ein jeweiliges Abdeckelement 64 eine Öffnung 68 verschließt, wenn das Werkstück 12 an der zugehörigen Aufnahmeeinheit 56 mittels der Behandlungseinheit 42 behandelt wird. Das jeweilige Abdeckelement 64, 66 kann die Öffnung 68 bzw. 70 freigeben, wenn das Werkstück 12 mittels der jeweiligen Aufnahmeeinheit 56 bzw. 58 von der Übergabeposition in die Behandlungsposition oder umgekehrt überführt wird, d. h. insbesondere zum Tausch des Werkstücks 12.

Den Abdeckelementen 64, 66 sind Antriebseinheiten 72 bzw. 74 zugeordnet.

Während des Behandlungsvorgangs werden die Werkstücke 12 an den Aufnahmeeinheiten 56, 58 mittels der Antriebseinheiten 60 bzw. 62 relativ zur Behandlungseinheit 42 bewegt, zum Beispiel translatorisch und/oder rotatorisch, im Hinblick auf ein möglichst gutes Entgratungsergebnis.

Bei der Behandlungseinrichtung 14 besteht insbesondere der Vorteil, dass die Behandlungseinheit 42 ein Werkstück 12 einer Aufnahmeeinheit 56 oder 58 entgraten kann, während das Werkstück 12 der jeweils anderen Aufnahmeeinheit 56, 58 getauscht wird. Zwischen den Raumbereichen 50, 52 kann die Behandlungseinheit 42 dem jeweiligen Werkstück 12 zugestellt werden.

Die Behandlungseinrichtung 16 umfasst zwei entlang der Transportrichtung 26 nebeneinander angeordnete Behandlungseinheiten 76, 78. Die Behandlungseinheiten 76, 78 sind identisch ausgestaltet und umfassen jeweils ein Tauchbecken 80, 82, in denen eine Fluidstrahl-Reinigung der Werkstücke 12 durchgeführt werden kann. Die Behandlungseinrichtung 16 ist eine Reinigungseinrichtung, die Behandlungseinheiten 76, 78 sind Reinigungseinheiten.

Reinigungswerkzeuge 84 bzw. 86 können mittels Antriebseinheiten 88 bzw. 90 relativ zum Werkstück 12 bewegt werden, während diese beispielsweise ortsfest im Tauchbecken 80, 82 angeordnet sind.

Zur Übergabe der Werkstücke 12 von den Transporteinheiten 28 umfasst die Behandlungseinrichtung 16 Aufnahmeeinheiten 92, 94 mit diesen zugeordneten Antriebseinheiten 96 bzw. 98, welche jeweils nur schematisch in Figur 1 dargestellt sind.

Die Behandlungseinheiten 76, 78 können unabhängig voneinander von der Steuereinrichtung 32, angesteuert werden. Dabei besteht insbesondere die Möglichkeit, das Werkstück 12 an einer Behandlungseinheit 76 oder 78 zu reinigen, während ein Werkstück 12 an der anderen Behandlungseinheit 78 getauscht wird und von der Übergabeposition in die Behandlungsposition oder umgekehrt überführt wird.

Die Behandlungseinrichtung 18 ist vorliegend ausgestaltet mit Behandlungseinheiten 100, 102, die entlang der Transportrichtung 26 seitlich nebeneinander angeordnet sind und vorliegend identisch ausgestaltet sind. Die Behandlungseinheiten 100, 102 sind für ein Abblasen und Vortrocknen der Werkstücke 12 ausgebildet. Zu diesem Zweck sind Aufnahmeräume 104 bzw. 106 vorgesehen, die ähnlich wie die Tauchbecken 80, 82 gebildet sind, Reinigungswerkzeuge 108 bzw. 110 mit Antriebseinheiten 112 bzw. 114 sowie Aufnahmeeinheiten 116, 118 mit Antriebseinheiten 120 bzw. 122.

Die Behandlungseinrichtung 18 ist eine Reinigungseinrichtung, die Behandlungseinheiten 100, 102 sind Reinigungseinheiten.

Die Behandlungseinheiten 100, 102 können unabhängig voneinander von der Steuereinrichtung 32 angesteuert werden. Dabei besteht insbesondere die Möglichkeit, dass die Werkstücke 12 mit einer Behandlungseinheit 100, 102 gereinigt werden, während mittels der Aufnahmeeinheit 104, 106 der anderen Behandlungseinheit 100, 102 das Werkstück 12 getauscht wird und von der Übergabeposition in die Behandlungsposition oder umgekehrt überführt wird.

Die Behandlungseinrichtung 20 umfasst zwei Behandlungseinheiten 124, 126, die entlang der Transportrichtung 26 seitlich nebeneinander angeordnet sind und vorliegend identisch ausgestaltet sind. Die Behandlungseinheiten 124, 126 sind vorliegend zum Vakuumtrocknen der Werkstücke 12 ausgebildet. Ähnlich wie die Behandlungseinrichtung 18 umfasst die Behandlungseinrichtung 20 Aufnahmeräume 128, 130 der Behandlungseinheiten 124, 126, Reinigungswerkzeuge 132 bzw. 134, Aufnahmeeinheiten 136 bzw. 138 und Antriebseinheiten 140 bzw. 142 für diese.

Die Behandlungseinrichtung 20 ist eine Reinigungseinrichtung, die Behandlungseinheiten 124, 126 sind Reinigungseinheiten.

Die Behandlungseinheiten 124, 126 sind von der Steuereinrichtung 32 unabhängig voneinander ansteuerbar. Bei der Behandlungseinrichtung 20 kann insbesondere vorgesehen sein, dass ein Werkstück 12 an einer Behandlungseinheit 124, 126 getrocknet wird, während ein Werkstück 12 an der anderen Behandlungseinheit 124, 126 mittels der entsprechenden Aufnahmeeinheit 136, 138 getauscht wird und von der Übergabeposition in die Behandlungsposition oder umgekehrt überführt wird. Dieser Vorgang ist in Figur 1 schematisch dargestellt.

In der Zeichnung kennzeichnen "A1, A2" die Behandlungsstationen an den Raumbereichen 50, 52, in denen abwechselnd die Behandlungseinheit 42 positioniert werden kann. Die Kennzeichnungen "B1, B2" kennzeichnen die Behandlungsstation an den Behandlungseinheiten 76, 78, die Kennzeichnungen "C1, C2" die Behandlungsstationen an den Behandlungseinheiten 100, 102 und die Kennzeichnungen "D1, D2" die Behandlungsstationen an den Behandlungseinheiten 124, 126.

Das Behandlungssystem 10 kann eine Erkennungseinheit 144 (Figur 1) umfassen, die mit der Steuereinrichtung 32 gekoppelt ist. Beispielsweise ist die Erkennungseinheit 144 optisch ausgestaltet, um an den Werkstücken 12 oder den Tragelementen 30 angeordnete Kennzeichnungen wie beispielsweise Codes zu erfassen. Abhängig von den Kennzeichnungen kann ein jeweiliger Behandlungsvorgang, der von den Behandlungseinrichtungen 14 bis 20 vorgenommen wird, an das Werkstück 12 angepasst werden.

Parameter zur Durchführung der Behandlungsvorgänge können beispielsweise in einer Speichereinheit 146 hinterlegt sein, insbesondere werkstückbezogen, wobei die Speichereinheit 146 vorliegend in die Steuereinrichtung 32 integriert ist.

Eine beispielhafte Funktionsweise unter Einsatz des erfindungsgemäßen Verfahrens des Behandlungssystems 10 wird nachfolgend am Beispiel der Figuren 2 bis 18 erläutert.

Dabei wird zunächst insbesondere auf die Behandlungseinrichtung 14 eingegangen. Die Figuren 2 und 3 stellen die Behandlung des Werkstücks W2 dar, wobei die Behandlungseinheit 42 im Raumbereich 52 angeordnet wird. Das Werkstück W2 wird mittels der Transporteinheit 28 getauscht und der Station B1 mit der Behandlungseinheit 76 zugeführt. Das Werkstück W1 wird mittels der weiteren Transporteinheit 28 zugeführt und mit der Aufnahmeeinheit 56 von der Übergabeposition in die Behandlungsposition überführt.

Nachfolgend (Figuren 4 bis 11) wird das Werkstück W1 mittels der nun in den Raumbereich 50 bewegten Behandlungseinheit 42 entgratet. Das Werkstück W2 verbleibt solange in dem Raumbereich 52 (Figuren 4 bis 7), bis es mit der Transporteinheit 28 der freigewordenen Station B2 mit der Behandlungseinheit 78 zugeführt werden kann (Figuren 8 und 9).

Im Anschluss daran wird das Werkstück W10 mit der Transporteinheit 28 der Station A2 zugeführt, wobei es mit der Aufnahmeeinheit 58 in die Behandlungsposition überführt wird (Figuren 9 bis 11).

Im Anschluss daran erfolgt die Entgratung des Werkstück W10 im Raumbereich 52 (Figuren 12 bis 18). Das Werkstück W1 verbleibt solange an der Station A1 im Raumbereich 50 (Figuren 12 bis 14), bis es mit der Aufnahmeeinheit 56 in die Übergabeposition überführt werden kann (Figur 15) und mittels der Transporteinheit 28 der freigewordenen Station B1 mit der Behandlungseinheit 76 zugeführt werden kann (Figur 16). Im Anschluss daran wird der Station A1 mit dem Werkstück W11 ein weiteres Werkstück zugeführt (Figuren 17 und 18).

Die vorstehenden Ausführungen zeigen, dass während der Behandlung eines Werkstücks 12 in einer der Stationen A1 oder A2 insbesondere die Möglichkeit besteht, das Werkstück 12 aus der jeweils anderen Station A2 bzw. A1 zu tauschen und mit einem neuen zu behandelnden Werkstück 12 zu bestücken bzw. das Werkstück 12 einer der nachfolgenden Stationen B1 oder B2 zuzuführen. Entsprechendes gilt für die Behandlungseinrichtungen 16, 18 und 20 und die Stationen B1, B2, C1, C2, D1 und D2.

Beispielsweise zeigen die Figuren 3 bis 5 mittels Schraffur die Reinigung des Werkstücks W3 in der Station B1 mit der Behandlungseinheit 76, wohingegen das Werkstück W4 in der Station B2 mit der Behandlungseinheit 78 auf dem Weitertransport zur Behandlungseinrichtung 18 und insbesondere deren Station C2 mit der Behandlungseinheit 102 wartet. Dieser Tausch des Werkstücks W4 erfolgt im Schritt gemäß Figur 8, und die Station B2 wird mit dem zwischenzeitlich entgrateten Werkstück W2 bestückt (Figur 9).

Während das Werkstück W3 im Anschluss an die Reinigung in den Figuren 6 bis 15 auf den Tausch wartet und schließlich in die freigewordene Station C1 mit der Behandlungseinheit 100 überführt wird, wird das zugeführte Werkstück W2 in den Figuren 10 bis 12 mit der Behandlungseinheit 78 abgereinigt. Im Anschluss daran wartet das Werkstück W2 in den Figuren 13 bis 18 auf den Tausch und das Freiwerden der Station C2 zur weiteren Reinigung.

In der Station C2 mit der Behandlungseinheit 102 wird anfänglich das Werkstück W6 gereinigt (Figuren 2 und 3), das anschließend (Figuren 6 und 7) zum Trocknen in die nunmehr freigewordene Station D2 mit der Behandlungseinheit 126 überführt wird. Die Station C1 mit der Behandlungseinheit 100 nimmt das Werkstück W5 auf, das nach dem Abreinigen des Werkstückes W6 gereinigt wird (Figuren 5 bis 7). Im Anschluss daran wartet das Werkstück W5 (Figuren 8 bis 12), bis die Station D1 mit der Behandlungseinheit 124 freigeworden ist, und wird dorthin transportiert (Figuren 13 und 14).

Nachfolgend wird das Werkstück W5 in der Station D1, wie an dem schematisch dargestellten Dampf erkennbar, getrocknet (Figuren 16 bis 18), nachdem zuvor bereits das Werkstück W6 in der Station D2 getrocknet wurde (Figuren 9 bis 14). Diesem Trocknungsvorgang in der Reinigungsvorrichtung 20 wiederum geht der Trocknungsvorgang für das Werkstück W7 in der Station D1 mit der Behandlungseinheit 124 voraus (Figuren 2 bis 5).

Werkstücke W1 bis W11, die die Stationen D1 oder D2 mit dem Trocknungsvorgang durch die Behandlungseinheiten 124, 126 durchlaufen haben, werden anschließend mittels der Transporteinheiten 28 zur Ablage 40 transportiert. Die Figuren 2 bis 4 zeigen dies am Beispiel des Werkstücks W9, die Figuren 8 bis 11 am Beispiel des Werkstücks W8 und die Figuren 14 bis 18 am Beispiel des Werkstücks W7.

Von der Ablage 40 werden gereinigte Werkstücke mittels der Transporteinheit 28 anschließend zur Ablage 36 zurücktransportiert (zu erkennen am Werkstück W9 in Figur 5 und am Werkstück W8 in Figur 12).

Mittels des erfindungsgemäßen Behandlungssystems und des ausübbaren Verfahrens kann eine effiziente Behandlung von Werkstücken unter Verringerung von Totzeiten und unter Ausnutzung der Tauschzeiten durchgeführt werden. Vorteilhaft ist die modulare Gestaltung des Behandlungssystems 10, bei dem ferner eine werkstückbezogene Reinigung möglich ist, zum Beispiel mittels der Reinigungsparameter in der Speichereinheit 124 oder unter Nutzung der Erfassungseinheit 144.

### Bezugszeichenliste:

- 10: Behandlungssystem
- 12: Werkstück
- 14, 16, 18, 20: Behandlungseinrichtung
- 22: Transporteinrichtung
- 24: Transportbahn
- 26: Transportrichtung
- 28: Transporteinheit
- 30: Tragelement
- 32: Steuereinrichtung
- 34: Endseite
- 36: Ablage
- 38: Endseite
- 40: Ablage
- 42: Behandlungseinheit
- 44: Hochdruckwerkzeug
- 46: Umschaltvorrichtung
- 48: Aufnahmeraum
- 50, 52: Raumbereich
- 54: Verstelleinheit
- 56, 58: Aufnahmeeinheit
- 60, 62: Antriebseinheit
- 64, 66: Abdeckelement
- 68, 70: Öffnung
- 72, 74: Antriebseinheit
- 76, 78: Behandlungseinheit
- 80, 82: Tauchbecken
- 84, 86: Reinigungswerkzeug
- 88, 90: Antriebseinheit
- 92, 94: Aufnahmeeinheit
- 96, 98: Antriebseinheit
- 100, 102: Behandlungseinheit
- 104, 106: Aufnahmeraum
- 108, 110: Reinigungswerkzeug
- 112, 114: Antriebseinheit
- 116, 118: Aufnahmeeinheit
- 120, 122: Antriebseinheit
- 124, 126: Behandlungseinheit
- 128, 130: Aufnahmeraum
- 132, 134: Reinigungswerkzeug
- 136, 138: Aufnahmeeinheit
- 140, 142: Antriebseinheit
- 144: Erkennungseinheit
- 146: Speichereinheit

## Patentansprüche

1. Behandlungssystem zur Oberflächenbehandlung von Werkstücken, insbesondere zum Reinigen und/oder Entgraten, umfassend
mindestens eine Behandlungseinrichtung (14, 16, 18, 20), die mindestens eine Behandlungseinheit (42, 76, 78, 100, 102, 124, 126) aufweist, welche zum Durchführen mindestens eines Behandlungsvorgangs an dem Werkstück (12) ausgestaltet ist, sowie mindestens eine Aufnahmeeinheit (56, 58, 92, 94, 116, 118, 136, 138) zum Aufnehmen des Werkstückes (12) an oder in der Behandlungseinrichtung (14, 16, 18, 20),
eine Transporteinrichtung (22), die mindestens eine Transporteinheit (28) umfasst, mit der das Werkstück (12) in eine Übergabeposition überführbar ist, von der das Werkstück (12) mittels der mindestens einen Aufnahmeeinheit (56, 58, 92, 94, 116, 118, 136, 138) in eine Behandlungsposition überführbar ist,
sowie eine Steuereinrichtung (32) zum Ansteuern der mindestens einen Behandlungseinheit (42, 76, 78, 100, 102, 124, 126), der mindestens einen Aufnahmeeinheit (56, 58, 92, 94, 116, 118, 136, 138) und der mindestens einen Transporteinheit (28),
wobei die mindestens eine Behandlungseinrichtung (14, 16, 18, 20) zwei oder mehr Aufnahmeeinheiten (56, 58, 92, 94, 116, 118, 136, 138) zum Aufnehmen eines jeweiligen Werkstückes (12) zum Überführen unabhängig voneinander in die Behandlungsposition umfasst, und wobei die Steuereinrichtung (32) derart ausgeführt ist, dass sie die mindestens eine Behandlungseinheit (42, 76, 78, 100, 102, 124, 126) so ansteuert, dass die Werkstücke (12) von dieser zeitversetzt gemäß einem gleichartigen Behandlungsvorgang behandelt werden,
**dadurch gekennzeichnet,**
**dass** die Behandlungseinrichtung (14, 16, 18, 20) einen Aufnahmeraum (48) umfasst oder bildet und eine Verstelleinheit (54) für die mindestens eine Behandlungseinheit (42, 76, 78, 100, 102, 124, 126), die mittels der Verstelleinheit (54) von einem ersten Raumbereich (50), in dem eine Aufnahmeeinheit (56, 58, 92, 94, 116, 118, 136, 138) angeordnet ist, in mindestens einen weiteren Raumbereich (52) bewegbar ist, in dem eine weitere Aufnahmeeinheit (56, 58, 92, 94, 116, 118, 136, 138) angeordnet ist, zum Behandeln eines jeweiligen Werkstücks (12) an der Aufnahmeeinheit (56, 58, 92, 94, 116, 118, 136, 138) gemäß dem Behandlungsvorgang, umfasst,
wobei die mindestens eine Behandlungseinheit (42, 76, 78, 100, 102, 124, 126) mittels der Verstelleinheit (54) im Aufnahmeraum (48) entlang einer Richtung verschiebbar ist, die parallel zu einer Transportbahn (50) der Transporteinrichtung (22) ausgerichtet ist, entlang der die mindestens eine Transporteinheit (28) bewegbar ist.

2. Behandlungssystem nach Anspruch 1, **dadurch gekennzeichnet, dass** ein Werkstück (12) mittels der mindestens einen Behandlungseinheit (42, 76, 78, 100, 102, 124, 126) behandelbar ist, während zumindest ein Werkstück (12) mittels der ihm zugeordneten Aufnahmeeinheit (56, 58, 92, 94, 116, 118, 136, 138) von der Behandlungsposition in die Übergabeposition oder umgekehrt überführbar ist.

3. Behandlungssystem nach Anspruch 1 oder 2, **dadurch gekennzeichnet, dass** mittels der mindestens einen Behandlungseinheit (42, 76, 78, 100, 102, 124, 126) keine zwei oder mehr Werkstücke (12) zum gleichen Zeitpunkt behandelbar sind.

4. Behandlungssystem nach einem der voranstehenden Ansprüche, **dadurch gekennzeichnet, dass** die Behandlungseinrichtung (14, 16, 18, 20) zwei oder mehr funktionsgleiche und insbesondere identisch ausgestaltete Behandlungseinheiten (42, 76, 78, 100, 102, 124, 126) umfasst, wobei einer jeweiligen Aufnahmeeinheit (56, 58, 92, 94, 116, 118, 136, 138) eine Behandlungseinheit (42, 76, 78, 100, 102, 124, 126) zugeordnet ist.

5. Behandlungssystem nach einem der voranstehenden Ansprüche, **dadurch gekennzeichnet, dass** die mindestens eine Transporteinheit (28) entlang der Transportbahn (50) der Transporteinrichtung (22) verschiebbar ist.

6. Behandlungssystem nach einem der voranstehenden Ansprüche, **dadurch gekennzeichnet, dass** die Aufnahmeeinheiten (56, 58, 92, 94, 116, 118, 136, 138), insbesondere die Raumbereiche (50, 52), entlang der Transportrichtung (26) seitlich nebeneinander positioniert sind.

7. Behandlungssystem nach einem der voranstehenden Ansprüche, **dadurch gekennzeichnet, dass** die mindestens eine Behandlungseinrichtung (14, 16, 18, 20) einen Aufnahmeraum (48) zum Aufnehmen der Aufnahmeeinheiten (56, 58, 92, 94, 116, 118, 136, 138) umfasst, in dem die mindestens eine Behandlungseinheit (42, 76, 78, 100, 102, 124, 126) angeordnet ist, sowie zwei oder mehr Abdeckelemente (64, 66), die einer jeweiligen Aufnahmeeinheit (56, 58, 92, 94, 116, 118, 136, 138) zugeordnet sind, wobei ein jeweiliges Abdeckelement (64, 66) eine Öffnung (68, 70) des Aufnahmeraumes (48) freigibt, wenn die Aufnahmeeinheit (56, 58, 92, 94, 116, 118, 136, 138) das Werkstück (12) von der Übergabeposition in die Behandlungsposition überführt, und die jeweilige Öffnung (68, 70) verschließt, wenn das Werkstück (12) in der Behandlungsposition mittels der mindestens einen Behandlungseinheit (42, 76, 78, 100, 102, 124, 126) behandelt wird.

8. Behandlungssystem nach einem der voranstehenden Ansprüche, **dadurch gekennzeichnet, dass** die Aufnahmeeinheiten (56, 58, 92, 94, 116, 118, 136, 138) zum Überführen des Werkstücks (12) von der Übergabeposition in die Behandlungsposition quer und insbesondere senkrecht zu einer Transportrichtung (26) bewegbar sind, entlang welcher die mindestens eine Transporteinheit (28) entlang einer Transportbahn (24) der Transporteinrichtung (22) bewegbar und insbesondere verschiebbar ist.

9. Behandlungssystem nach einem der voranstehenden Ansprüche, **dadurch gekennzeichnet, dass** die mindestens eine Behandlungseinheit (42, 76, 78, 100, 102, 124, 126) und die zwei oder mehr Aufnahmeeinheiten (56, 58, 92, 94, 116, 118, 136, 138) relativ zueinander beweglich sind und insbesondere verschieblich entlang zumindest einer Raumrichtung und/oder relativ zueinander drehbar und/oder schwenkbar um zumindest eine Drehachse oder Schwenkachse.

10. Behandlungssystem nach einem der voranstehenden Ansprüche, **dadurch gekennzeichnet, dass** das Behandlungssystem eine Mehrzahl von Behandlungseinrichtungen (14, 16, 18, 20) mit jeweils mindestens einer Behandlungseinheit (42, 76, 78, 100, 102, 124, 126) umfasst, wobei sich die Behandlungseinheiten (42, 76, 78, 100, 102, 124, 126) und die mit diesen durchführbaren Behandlungsvorgänge unterschiedlicher Behandlungseinrichtungen (14, 16, 18, 20) voneinander unterscheiden.

11. Behandlungssystem nach Anspruch 10, **gekennzeichnet durch** einen modularen Aufbau, wobei die Behandlungseinrichtungen (14, 16, 18, 20) je nach durchzuführenden Behandlungsvorgängen kombiniert oder kombinierbar sind.

12. Behandlungssystem nach Anspruch 10 oder 11, **dadurch gekennzeichnet, dass** die Behandlungseinrichtungen (14, 16, 18, 20) seitlich nebeneinander positioniert oder positionierbar sind, wobei die Werkstücke (12) mittels der Transporteinrichtung (22) von einer Behandlungseinrichtung (14, 16, 18, 20) zu einer benachbarten Behandlungseinrichtung (14, 16, 18, 20) transportierbar sind.

13. Behandlungssystem nach Anspruch 12, **dadurch gekennzeichnet, dass** die Behandlungseinrichtungen (14, 16, 18, 20) entlang einer bevorzugt geradlinig erstreckten Transportbahn (24) der Transporteinrichtung (22) angeordnet sind, entlang welcher Transportbahn (24) die mindestens eine Transporteinheit (28) bewegbar ist, wobei die Werkstücke (12) entlang einer von der Transportbahn (24) definierten Transportrichtung (26) von einer Behandlungseinrichtung (14, 16, 18, 20) zu einer weiteren Behandlungseinrichtung (14, 16, 18, 20) transportierbar sind.

14. Behandlungssystem nach einem der Ansprüche 10 bis 13, **dadurch gekennzeichnet, dass** die Werkstücke mittels der Transporteinrichtung (22) von einer Behandlungseinrichtung (14, 16, 18, 20) zur nächsten Behandlungseinrichtung (14, 16, 18, 20) unter Einhaltung der Anordnung, entlang der Transportrichtung (26), von deren Aufnahmeeinheiten (56, 58, 92, 94, 116, 118, 136, 138) transportierbar sind.

15. Behandlungssystem nach einem der voranstehenden Ansprüche, **dadurch gekennzeichnet, dass** die Transporteinrichtung (22) zwei oder mehr Transporteinheiten (28) umfasst, die jeweils entlang einer Transportbahn (24) bewegbar und insbesondere verschiebbar sind.

16. Behandlungssystem nach einem der voranstehenden Ansprüche, **dadurch gekennzeichnet, dass** mindestens eine Behandlungseinheit (42, 76, 78, 100, 102, 124, 126) der mindestens einen Behandlungseinrichtung (14, 16, 18, 20) für zumindest einen der folgenden Behandlungsvorgänge ausgebildet ist:
- Trockenreinigung des Werkstücks (12);
- Entgraten des Werkstücks (12);
- Reinigung und/oder Entgraten des Werkstücks (12) mit unter Druck und insbesondere Hochdruck gesetztem Fluid;
- mechanische Reinigung und/oder mechanisches Entgraten des Werkstücks (12);
- Ultraschallreinigung;
- Reinigung des Werkstücks (12) in einem Tauchbad;
- Abblasen des Werkstücks (12);
- Trocknung des Werkstücks (12), insbesondere Vakuumtrocknung des Werkstücks (12);
- Beschichtung und/oder Entschichtung des Werkstücks (12);
- Aufrauhen von Oberflächen des Werkstücks (12).

17. Behandlungssystem nach einem der voranstehenden Ansprüche, **dadurch gekennzeichnet, dass** das Behandlungssystem (10) eine mit der Steuereinrichtung (32) gekoppelte Speichereinheit (146) umfasst, in der Reinigungsparameter gespeichert oder speicherbar sind, die den Werkstücken (12) zugeordnet sind, wobei die Steuereinrichtung (32) die mindestens eine Behandlungseinrichtung (14, 16, 18, 20) abhängig von den Behandlungsparametern zum Behandeln des Werkstücks (12) ansteuert.

18. Verfahren zum Behandeln von Werkstücken (12) mit mindestens einer Behandlungseinrichtung (14, 16, 18, 20), die mindestens eine Behandlungseinheit (42, 76, 78, 100, 102, 124, 126) umfasst, die zum Durchführen mindestens eines Behandlungsvorgangs an den Werkstücken (12) ausgestaltet ist, bei welchem Verfahren zwei oder mehr Werkstücke (12) mittels einer jeweiligen Aufnahmeeinheit (56, 58, 92, 94, 116, 118, 136, 138) der Behandlungseinrichtung (14, 16, 18, 20) unabhängig voneinander von einer Übergabeposition in eine Behandlungsposition überführbar sind und die mindestens eine Behandlungseinheit (42, 76, 78, 100, 102, 124, 126) so angesteuert wird, dass die Werkstücke (12) zeitversetzt gemäß einem gleichartigen Behandlungsvorgang behandelt werden,
**dadurch gekennzeichnet,**
**dass** die Behandlungseinrichtung (14, 16, 18, 20) einen Aufnahmeraum (48) umfasst oder bildet und eine Verstelleinheit (54) für die mindestens eine Behandlungseinheit (42, 76, 78, 100, 102, 124, 126), die mittels der Verstelleinheit (54) von einem ersten Raumbereich (50), in dem eine Aufnahmeeinheit (56, 58, 92, 94, 116, 118, 136, 138) angeordnet ist, in mindestens einen weiteren Raumbereich (52) bewegbar ist, in dem eine weitere Aufnahmeeinheit (56, 58, 92, 94, 116, 118, 136, 138) angeordnet ist, zum Behandeln eines jeweiligen Werkstücks (12) an der Aufnahmeeinheit (56, 58, 92, 94, 116, 118, 136, 138) gemäß dem Behandlungsvorgang, umfasst,
wobei die mindestens eine Behandlungseinheit (42, 76, 78, 100, 102, 124, 126) mittels der Verstelleinheit (54) im Aufnahmeraum (48) entlang einer Richtung verschiebbar ist, die parallel zu einer Transportbahn (50) einer Transporteinrichtung (22) ausgerichtet ist, entlang der mindestens eine Transporteinheit (28) der Transporteinrichtung (22), mit der die Werkstücke (12) in die Übergabeposition überführbar sind, bewegbar ist.

## Claims

1. Treatment system for surface-treating workpieces, in particular for cleaning and/or deburring, comprising
at least one treatment device (14, 16, 18, 20) that has at least one treatment unit (42, 76, 78, 100, 102, 124, 126), which is configured to perform at least one treatment operation on the workpiece (12), as well as at least one receiving unit (56, 58, 92, 94, 116, 118, 136, 138) for accommodating the workpiece (12) on or in the treatment device (14, 16, 18, 20),
a transport device (22) that comprises at least one transport unit (28), with which the workpiece (12) is transferable into a transfer position from which the workpiece (12) is transferable by means of the at least one receiving unit (56, 58, 92, 94, 116, 118, 136, 138) into a treatment position,
as well as a control device (32) for controlling the at least one treatment unit (42, 76, 78, 100, 102, 124, 126), the at least one receiving unit (56, 58, 92, 94, 116, 118, 136, 138), and the at least one transport unit (28),
wherein the at least one treatment device (14, 16, 18, 20) comprises two or more receiving units (56, 58, 92, 94, 116, 118, 136, 138) for accommodating a respective workpiece (12) for transferring independently of one another into the treatment position, and wherein the control device (32) is embodied in such a way that it controls the at least one treatment unit (42, 76, 78, 100, 102, 124, 126) such that the workpieces (12) are treated by said treatment unit (42, 76, 78, 100, 102, 124, 126) in a time-offset manner according to a treatment operation of the same kind,
**characterized in that**
the treatment device (14, 16, 18, 20) comprises or forms a receiving space (48) and comprises an adjusting unit (54) for the at least one treatment unit (42, 76, 78, 100, 102, 124, 126), which is movable by means of the adjusting unit (54) from a first spatial region (50) in which a receiving unit (56, 58, 92, 94, 116, 118, 136, 138) is arranged into at least one further spatial region (52) in which a further receiving unit (56, 58, 92, 94, 116, 118, 136, 138) is arranged, for treating a respective workpiece (12) on the receiving unit (56, 58, 92, 94, 116, 118, 136, 138) according to the treatment operation,
wherein the at least one treatment unit (42, 76, 78, 100, 102, 124, 126) is displaceable by means of the adjusting unit (54) in the receiving space (48) along a direction that is aligned in parallel to a transport path (50) of the transport device (22), along which the at least one transport unit (28) is movable.

2. Treatment system in accordance with Claim 1, **characterized in that** a workpiece (12) is treatable by means of the at least one treatment unit (42, 76, 78, 100, 102, 124, 126), while at least one workpiece (12) is transferable by means of the receiving unit (56, 58, 92, 94, 116, 118, 136, 138) associated therewith from the treatment position into the transfer position or vice versa.

3. Treatment system in accordance with Claim 1 or 2, **characterized in that** no two or more workpieces (12) are treatable at the same time by means of the at least one treatment unit (42, 76, 78, 100, 102, 124, 126).

4. Treatment system in accordance with any one of the preceding Claims, **characterized in that** the treatment device (14, 16, 18, 20) comprises two or more functionally equivalent, in particular identically configured, treatment units (42, 76, 78, 100, 102, 124, 126), wherein a treatment unit (42, 76, 78, 100, 102, 124, 126) is associated with a respective receiving unit (56, 58, 92, 94, 116, 118, 136, 138).

5. Treatment system in accordance with any one of the preceding Claims, **characterized in that** the at least one transport unit (28) is displaceable along the transport path (50) of the transport device (22).

6. Treatment system in accordance with any one of the preceding Claims, **characterized in that** the receiving units (56, 58, 92, 94, 116, 118, 136, 138), in particular the spatial regions (50, 52), are positioned laterally next to one another along the transport direction (26).

7. Treatment system in accordance with any one of the preceding Claims, **characterized in that** the at least one treatment device (14, 16, 18, 20) comprises a receiving space (48) for accommodating the receiving units (56, 58, 92, 94, 116, 118, 136, 138), in which the at least one treatment unit (42, 76, 78, 100, 102, 124, 126) is arranged, as well as two or more cover elements (64, 66) that are associated with a respective receiving unit (56, 58, 92, 94, 116, 118, 136, 138), wherein a respective cover element (64, 66) unblocks an opening (68, 70) of the receiving space (48) when the receiving unit (56, 58, 92, 94, 116, 118, 136, 138) transfers the workpiece (12) from the transfer position into the treatment position, and closes the respective opening (68, 70) when the workpiece (12) is treated in the treatment position by means of the at least one treatment unit (42, 76, 78, 100, 102, 124, 126).

8. Treatment system in accordance with any one of the preceding Claims, **characterized in that** the receiving units (56, 58, 92, 94, 116, 118, 136, 138) are movable transversely, in particular perpendicularly, to a transport direction (26) for transferring the workpiece (12) from the transfer position into the treatment position, along which transport direction (26) the at least one transport unit (28) is movable, in particular displaceable, along a transport path (24) of the transport device (22).

9. Treatment system in accordance with any one of the preceding Claims, **characterized in that** the at least one treatment unit (42, 76, 78, 100, 102, 124, 126) and the two or more receiving units (56, 58, 92, 94, 116, 118, 136, 138) are movable, in particular displaceable, relative to one another along at least one spatial direction and/or are rotatable and/or pivotable relative to one another about at least one axis of rotation or pivot axis.

10. Treatment system in accordance with any one of the preceding Claims, **characterized in that** the treatment system comprises a plurality of treatment devices (14, 16, 18, 20), each with at least one treatment unit (42, 76, 78, 100, 102, 124, 126), wherein the treatment units (42, 76, 78, 100, 102, 124, 126) and the treatment operations performable therewith of different treatment devices (14, 16, 18, 20) differ from one another.

11. Treatment system in accordance with Claim 10, **characterized by** a modular structure, wherein the treatment devices (14, 16, 18, 20) are combined or combinable depending on the treatment operations to be performed.

12. Treatment system in accordance with Claim 10 or 11, **characterized in that** the treatment devices (14, 16, 18, 20) are positioned or positionable laterally next to one another, wherein the workpieces (12) are transportable by means of the transport device (22) from one treatment device (14, 16, 18, 20) to an adjacent treatment device (14, 16, 18, 20).

13. Treatment system in accordance with Claim 12, **characterized in that** the treatment devices (14, 16, 18, 20) are arranged along a transport path (24) of the transport device (22) that is preferably extended rectilinearly, along which transport path (24) the at least one transport unit (28) is movable, wherein the workpieces (12) are transportable along a transport direction (26) defined by the transport path (24) from one treatment device (14, 16, 18, 20) to a further treatment device (14, 16, 18, 20).

14. Treatment system in accordance with any one of Claims 10 to 13, **characterized in that** the workpieces are transportable by means of the transport device (22) from one treatment device (14, 16, 18, 20) to the next treatment device (14, 16, 18, 20) while maintaining the arrangement, along the transport direction (26), of the receiving units (56, 58, 92, 94, 116, 118, 136, 138) thereof.

15. Treatment system in accordance with any one of the preceding Claims, **characterized in that** the transport device (22) comprises two or more transport units (28), which are each movable, in particular displaceable, along a transport path (24).

16. Treatment system in accordance with any one of the preceding Claims, **characterized in that** at least one treatment unit (42, 76, 78, 100, 102, 124, 126) of the at least one treatment device (14, 16, 18, 20) is configured for at least one of the following treatment operations:
- dry cleaning the workpiece (12);
- deburring the workpiece (12);
- cleaning and/or deburring the workpiece (12) with pressurized, in particular high-pressure, fluid;
- mechanically cleaning and/or mechanically deburring the workpiece (12);
- ultrasonic cleaning;
- cleaning the workpiece (12) in an immersion bath;
- blowing off the workpiece (12);
- drying the workpiece (12), in particular vacuum drying the workpiece (12);
- coating and/or stripping the workpiece (12);
- roughening surfaces of the workpiece (12).

17. Treatment system in accordance with any one of the preceding Claims, **characterized in that** the treatment system (10) comprises a storage unit (146) coupled to the control device (32), in which treatment parameters are stored or storable that are associated with the workpieces (12), wherein the control device (32) controls the at least one treatment device (14, 16, 18, 20) to treat the workpiece (12) in dependence on the treatment parameters.

18. Method for treating workpieces (12) with at least one treatment device (14, 16, 18, 20) that comprises at least one treatment unit (42, 76, 78, 100, 102, 124, 126), which is configured to perform at least one treatment operation on the workpieces (12), in which method two or more workpieces (12) are transferable by means of a respective receiving unit (56, 58, 92, 94, 116, 118, 136, 138) of the treatment device (14, 16, 18, 20) independently of one another from a transfer position into a treatment position and the at least one treatment unit (42, 76, 78, 100, 102, 124, 126) is controlled such that the workpieces (12) are treated in a time-offset manner according to a treatment operation of the same kind,
**characterized in that**
the treatment device (14, 16, 18, 20) comprises or forms a receiving space (48) and comprises an adjusting unit (54) for the at least one treatment unit (42, 76, 78, 100, 102, 124, 126), which is movable by means of the adjusting unit (54) from a first spatial region (50) in which a receiving unit (56, 58, 92, 94, 116, 118, 136, 138) is arranged into at least one further spatial region (52) in which a further receiving unit (56, 58, 92, 94, 116, 118, 136, 138) is arranged, for treating a respective workpiece (12) on the receiving unit (56, 58, 92, 94, 116, 118, 136, 138) according to the treatment operation,
wherein the at least one treatment unit (42, 76, 78, 100, 102, 124, 126) is displaceable by means of the adjusting unit (54) in the receiving space (48) along a direction that is aligned in parallel to a transport path (50) of a transport device (22), along which at least one transport unit (28) of the transport device (22) with which the workpieces are transferable into the transfer position is movable.

## Revendications

1. Système de traitement destiné au traitement de surface de pièces, en particulier au nettoyage et/ou à l'ébavurage, comprenant
au moins un dispositif de traitement (14, 16, 18, 20), qui présente au moins une unité de traitement (42, 76, 78, 100, 102, 124, 126), laquelle est configurée pour effectuer au moins une opération de traitement sur la pièce (12), ainsi qu'au moins une unité de réception (56, 58, 92, 94, 116, 118, 136, 138) destinée à recevoir la pièce (12) sur ou dans le dispositif de traitement (14, 16, 18, 20),
un système de transport (22), qui comprend au moins une unité de transport (28), avec laquelle la pièce (12) peut être transférée dans une position de transfert, depuis laquelle la pièce (12) peut être transférée dans une position de traitement au moyen de l'au moins une unité de réception (56, 58, 92, 94, 116, 118, 136, 138),
ainsi qu'un dispositif de commande (32) destiné à piloter l'au moins une unité de traitement (42, 76, 78, 100, 102, 124, 126), l'au moins une unité de réception (56, 58, 92, 94, 116, 118, 136, 138) et l'au moins une unité de transport (28),
dans lequel l'au moins un dispositif de traitement (14, 16, 18, 20) comprend deux unités de réception (56, 58, 92, 94, 116, 118, 136, 138) ou plus destinées à recevoir une pièce (12) respective à transférer indépendamment l'une de l'autre dans la position de traitement, et dans lequel le dispositif de commande (32) est réalisé de telle manière qu'il pilote l'au moins une unité de traitement (42, 76, 78, 100, 102, 124, 126) de telle sorte que les pièces (12) sont traitées de manière décalée dans le temps par celle-ci selon une opération de traitement similaire,
**caractérisé en ce**
**que** le dispositif de traitement (14, 16, 18, 20) comprend ou forme un espace de réception (48) et comprend une unité d'ajustement (54) pour l'au moins une unité de traitement (42, 76, 78, 100, 102, 124, 126), qui peut être déplacée au moyen de l'unité d'ajustement (54) depuis une première zone spatiale (50), dans laquelle est disposée une unité de réception (56, 58, 92, 94, 116, 118, 136, 138), dans au moins une autre zone spatiale (52), dans laquelle une autre unité de réception (56, 58, 92, 94, 116, 118, 136, 138) est disposée, pour traiter une pièce (12) respective sur l'unité de réception (56, 58, 92, 94, 116, 118, 136, 138) selon l'opération de traitement,
dans lequel l'au moins une unité de traitement (42, 76, 78, 100, 102, 124, 126) peut être coulissée dans l'espace de réception (48) au moyen de l'unité d'ajustement (54) le long d'une direction, qui est orientée de manière parallèle par rapport à une voie de transport (50) du dispositif de transport (22), le long de laquelle l'au moins une unité de transport (28) peut être déplacée.

2. Système de traitement selon la revendication 1, **caractérisé en ce qu'**une pièce (12) peut être traitée au moyen de l'au moins une unité de traitement (42, 76, 78, 100, 102, 124, 126), tandis qu'au moins une pièce (12) peut être transférée depuis la position de traitement dans la position de transfert, ou inversement, au moyen de l'unité de réception (56, 58, 92, 94, 116, 118, 136, 138) qui lui est associée.

3. Système de traitement selon la revendication 1 ou 2, **caractérisé en ce que** deux pièces (12) ou plus ne peuvent pas être traitées dans le même temps au moyen de l'au moins une unité de traitement (42, 76, 78, 100, 102, 124, 126).

4. Système de traitement selon l'une quelconque des revendications précédentes, **caractérisé en ce que** le dispositif de traitement (14, 16, 18, 20) comprend deux unités de traitement (42, 76, 78, 100, 102, 124, 126) ou plus identiques sur le plan fonctionnel et configurées en particulier de manière identique, dans lequel une unité de traitement (42, 76, 78, 100, 102, 124, 126) est associée à une unité de réception (56, 58, 92, 94, 116, 118, 136, 138) respective.

5. Système de traitement selon l'une quelconque des revendications précédentes, **caractérisé en ce que** l'au moins une unité de transport (28) peut être coulissée le long de la voie de transport (50) du dispositif de transport (22).

6. Système de traitement selon l'une quelconque des revendications précédentes, **caractérisé en ce que** les unités de réception (56, 58, 92, 94, 116, 118, 136, 138), en particulier les zones spatiales (50, 52), sont positionnées latéralement côte à côte le long de la direction de transport (26).

7. Système de traitement selon l'une quelconque des revendications précédentes, **caractérisé en ce que** l'au moins un dispositif de traitement (14, 16, 18, 20) comprend un espace de réception (48) destiné à recevoir les unités de réception (56, 58, 92, 94, 116, 118, 136, 138), dans lequel l'au moins une unité de traitement (42, 76, 78, 100, 102, 124, 126) est disposée, ainsi que deux éléments de recouvrement (64, 66) ou plus, qui sont associés à une unité de réception (56, 58, 92, 94, 116, 118, 136, 138) respective, dans lequel un élément de recouvrement (64, 66) respectif libère une ouverture (68, 70) de l'espace de réception (48), lorsque l'unité de réception (56, 58, 92, 94, 116, 118, 136, 138) transfère la pièce (12) depuis la position de transfert dans la position de traitement, et ferme l'ouverture (68, 70) respective lorsque la pièce (12) est traitée dans la position de traitement au moyen de l'au moins une unité de traitement (42, 76, 78, 100, 102, 124, 126).

8. Système de traitement selon l'une quelconque des revendications précédentes, **caractérisé en ce que** les unités de réception (56, 58, 92, 94, 116, 118, 136, 138) peuvent être déplacées pour transférer la pièce (12) depuis la position de transfert dans la position de traitement de manière transversale et en particulier de manière perpendiculaire par rapport à une direction de transport (26), le long de laquelle l'au moins une unité de transport (28) peut être déplacée et en particulier peut être coulissée le long d'une voie de transport (24) du dispositif de transport (22).

9. Système de traitement selon l'une quelconque des revendications précédentes, **caractérisé en ce que** l'au moins une unité de traitement (42, 76, 78, 100, 102, 124, 126) et les deux unités de réception (56, 58, 92, 94, 116, 118, 136, 138) ou plus sont mobiles les unes par rapport aux autres et en particulier peuvent être coulissées le long d'au moins une direction spatiale et/ou peuvent être tournées et/ou pivotées les unes par rapport aux autres autour d'au moins un axe de rotation ou d'un axe de pivotement.

10. Système de traitement selon l'une quelconque des revendications précédentes, **caractérisé en ce que** le système de traitement comprend une multitude de dispositifs de traitement (14, 16, 18, 20) avec respectivement au moins une unité de traitement (42, 76, 78, 100, 102, 124, 126), dans lequel les unités de traitement (42, 76, 78, 100, 102, 124, 126) et les opérations de traitement pouvant être effectuées avec celles-ci de différents dispositifs de traitement (14, 16, 18, 20) diffèrent les uns des autres.

11. Système de traitement selon la revendication 10, **caractérisé par** une structure modulaire, dans lequel les dispositifs de traitement (14, 16, 18, 20) sont combinés ou peuvent être combinés respectivement selon des opérations de traitement à effectuer.

12. Système de traitement selon la revendication 10 ou 11, **caractérisé en ce que** les dispositifs de traitement (14, 16, 18, 20) sont positionnés ou peuvent être positionnés latéralement côte à côte, dans lequel les pièces (12) peuvent être transportées au moyen du dispositif de transport (22) depuis un dispositif de traitement (14, 16, 18, 20) vers un dispositif de traitement (14, 16, 18, 20) adjacent.

13. Système de traitement selon la revendication 12, **caractérisé en ce que** les dispositifs de traitement (14, 16, 18, 20) sont disposés le long d'une voie de transport (24), s'étendant de manière préférée de manière rectiligne, du dispositif de transport (22), le long de laquelle voie de transport (24) l'au moins une unité de transport (28) peut être déplacée, dans lequel les pièces (12) peuvent être transportées le long d'une direction de transport (26) définie par la voie de transport (24) depuis un dispositif de traitement (14, 16, 18, 20) vers un autre dispositif de traitement (14, 16, 18, 20).

14. Système de traitement selon l'une quelconque des revendications 10 à 13, **caractérisé en ce que** les pièces peuvent être transportées au moyen du dispositif de transport (22) depuis un dispositif de traitement (14, 16, 18, 20) vers le dispositif de traitement (14, 16, 18, 20) suivant en respectant l'agencement, le long de la direction de transport (26), de leurs unités de réception (56, 58, 92, 94, 116, 118, 136, 138).

15. Système de traitement selon l'une quelconque des revendications précédentes, **caractérisé en ce que** le dispositif de transport (22) comprend deux unités de transport (28) ou plus, qui peuvent être déplacées et en particulier peuvent être coulissées respectivement le long d'une voie de transport (24).

16. Système de traitement selon l'une quelconque des revendications précédentes, **caractérisé en ce qu'**au moins une unité de traitement (42, 76, 78, 100, 102, 124, 126) de l'au moins un dispositif de traitement (14, 16, 18, 20) est réalisée pour au moins une des opérations de traitement suivantes :
- nettoyage à sec de la pièce (12) ;
- ébavurage de la pièce (12) ;
- nettoyage et/ou ébavurage de la pièce (12) avec un fluide mis sous une pression et en particulier une pression élevée ;
- nettoyage mécanique et/ou ébavurage mécanique de la pièce (12) ;
- nettoyage par ultrasons ;
- nettoyage de la pièce (12) dans un bain d'immersion ;
- évacuation de la pièce (12) par soufflage ;
- séchage de la pièce (12), en particulier séchage sous vide de la pièce (12) ;
- revêtement et/ou décapage de la pièce (12),
- grattage de surfaces de la pièce (12).

17. Système de traitement selon l'une quelconque des revendications précédentes, **caractérisé en ce que** le système de traitement (10) comprend une unité de stockage (146) couplée au dispositif de commande (32), dans lequel des paramètres de nettoyage sont stockés ou peuvent être stockés, qui sont associés aux pièces (12), dans lequel le dispositif de commande (32) pilote l'au moins un dispositif de traitement (14, 16, 18, 20) en fonction des paramètres de traitement pour traiter la pièce (12).

18. Procédé de traitement de pièces (12) avec au moins un dispositif de traitement (14, 16, 18, 20), qui comprend au moins une unité de traitement (42, 76, 78, 100, 102, 124, 126), qui est configurée pour effectuer au moins une opération de traitement sur les pièces (12), où deux pièces (12) ou plus peuvent être transférées indépendamment l'une de l'autre depuis une position de transfert dans une position de traitement au moyen d'une unité de réception (56, 58, 92, 94, 116, 118, 136, 138) respective du dispositif de traitement (14, 16, 18, 20) et l'au moins une unité de traitement (42, 76, 78, 100, 102, 124, 126) est pilotée de telle sorte que les pièces (12) sont traitées de manière décalée dans le temps selon une opération de traitement similaire,
**caractérisé en ce**
**que** le dispositif de traitement (14, 16, 18, 20) comprend ou forme un espace de réception (48), et comprend une unité d'ajustement (54) pour l'au moins une unité de traitement (42, 76, 78, 100, 102, 124, 126), qui peut être déplacée au moyen de l'unité d'ajustement (54) depuis une première zone spatiale (50), dans laquelle est disposée une unité de réception (56, 58, 92, 94, 116, 118, 136, 138), dans au moins une autre zone spatiale (52), dans laquelle une autre unité de réception (56, 58, 92, 94, 116, 118, 136, 138) est disposée, pour traiter une pièce (12) respective sur l'unité de réception (56, 58, 92, 94, 116, 118, 136, 138) selon l'opération de traitement,
dans lequel l'au moins une unité de traitement (42, 76, 78, 100, 102, 124, 126) peut être coulissée au moyen de l'unité d'ajustement (54) dans l'espace de réception (48) le long d'une direction, qui est orientée de manière parallèle à une voie de transport (50) d'un dispositif de transport (22) le long de laquelle au moins une unité de transport (28) du dispositif de transport (22), avec lequel les pièces (12) peuvent être transférées dans la position de transfert, peut être déplacée.
